# DEMANDE DE BREVET EUROPEEN

(11) **EP 4 733 002 A1**
(43) Date de publication de la demande: **29.04.2026**
(21) Numéro de dépôt: 25202966.5
(22) Date de dépôt: 18.09.2025
(51) Int. Cl.: B25C 1/08

(54) **OUTIL D ENFONCEMENT**

(30) Priorité: 01.10.2024 FR 2410567
(71) Demandeur: Illinois Tool Works Inc., Glenview IL 60025 (US)
(72) Inventeur: CHARRIER, Stéphane, Glenview, Illinois, 60025 (US)
(74) Mandataire: HGF

(57) **Abrégé**

L'invention concerne un outil d'enfoncement d'éléments de fixation (1). L'outil (1) comprend un ensemble d'entraînement (2) opérable pour entraîner un élément de fixation (F) le long d'un axe (A), une chambre de combustion (30) entourant au moins partiellement l'ensemble d'entraînement (2) et mobile le long de l'axe (A) et un palpeur (4) relié à la chambre de combustion (30). Le palpeur (4) est configuré pour entrer en contact avec un substrat afin de déplacer la chambre de combustion (30) le long de l'ensemble d'entraînement (2) pour permettre sélectivement à l'ensemble d'entraînement (2) d'opérer. La chambre de combustion (30) comprend un rouleau (5) qui s'engage de manière roulante dans l'ensemble d'entraînement (2) lorsque la chambre de combustion (30) se déplace le long de celui-ci.

## Description

### Domaine technique de l'invention

La présente invention concerne de manière générale les outils d'enfoncement. Plus spécifiquement, bien que non exclusivement, la présente invention concerne un outil d'enfoncement avec un mécanisme de libération de tir pour permettre sélectivement à l'outil d'être tiré.

### Arrière-plan technique

Les outils d'enfoncement avec un mécanisme de libération de tir pour permettre sélectivement à l'outil d'être tiré sont connus. Ces outils comprennent normalement un palpeur qui, lorsqu'il est actionné, applique une force équilibrée sur le mécanisme de libération de tir.

### Résumé de l'invention

La présente invention vise à fournir un outil d'enfoncement avec un mécanisme de libération de tir qui est plus simple et/ou plus léger.

L'invention concerne un outil d'enfoncement, par exemple un outil d'enfoncement d'éléments de fixation, l'outil comprenant un ensemble d'entraînement opérable pour entraîner un élément de fixation et une chambre de combustion avec un rouleau qui s'engage de manière roulante dans l'ensemble d'entraînement lorsque la chambre de combustion se déplace le long de celui-ci.

Les inventeurs ont constaté que la présence d'un rouleau pour soutenir la chambre de combustion au cours de son mouvement permet de raccourcir la chambre de combustion.

L'ensemble d'entraînement peut être opérable pour entraîner un élément de fixation le long d'un axe. La chambre de combustion peut entourer au moins partiellement l'ensemble d'entraînement. La et chambre de combustion peut être mobile le long de l'axe.

L'outil d'enfoncement peut comprendre un palpeur. Le palpeur peut être relié à la chambre de combustion. Le palpeur peut être configuré pour entrer en contact avec un substrat, par exemple afin de déplacer la chambre de combustion le long de l'ensemble d'entraînement pour permettre sélectivement à l'ensemble d'entraînement d'opérer.

L'invention concerne également un outil d'enfoncement d'éléments de fixation, l'outil comprenant : un ensemble d'entraînement opérable pour entraîner un élément de fixation le long d'un axe ; une chambre de combustion entourant au moins partiellement l'ensemble d'entraînement et mobile le long de l'axe ; et un palpeur relié à la chambre de combustion et configuré pour entrer en contact avec un substrat afin de déplacer la chambre de combustion le long de l'ensemble d'entraînement pour permettre sélectivement à l'ensemble d'entraînement d'opérer ; dans lequel la chambre de combustion comprend un rouleau qui s'engage de manière roulante dans l'ensemble d'entraînement lorsque la chambre de combustion se déplace le long de celui-ci.

Le palpeur peut être relié à un premier côté de la chambre de combustion. Le rouleau peut être monté sur un deuxième côté de la chambre de combustion. Le deuxième côté de la chambre de combustion peut être opposé au premier côté.

Dans certain cas, le palpeur est relié à un premier côté de la chambre de combustion et le rouleau est monté sur un deuxième côté de la chambre de combustion opposé au premier côté.

Dans certain cas, le palpeur n'est relié qu'au premier côté de la chambre de combustion.

Le premier côté de la chambre de combustion peut être dépourvu de rouleau.

La chambre de combustion peut être sollicitée vers une position de désactivation dans laquelle le fonctionnement de l'ensemble d'entraînement est empêché.

L'outil d'enfoncement peut comprendre un moyen à ressort pour solliciter la chambre de combustion vers la position de désactivation.

Le moyen à ressort peut se trouver entre l'ensemble d'entraînement et un bras reliant le palpeur à la chambre de combustion.

Le palpeur peut être relié de manière pivotante à la chambre de combustion.

L'outil d'enfoncement peut comprendre une butée pour limiter le mouvement de la chambre de combustion le long de l'ensemble d'entraînement.

L'outil d'enfoncement peut comprendre un guide pour guider le mouvement de la chambre de combustion le long de l'ensemble d'entraînement.

Le guide peut comprendre une paire de nervures de guidage située de part et d'autre du bras pour guider le mouvement de la chambre de combustion le long de l'ensemble d'entraînement.

L'ensemble d'entraînement peut comprendre un boîtier. Le guide peut faire saillie, par exemple radialement, à partir du boîtier. Le boîtier peut comprendre une ou plusieurs nervures, par exemple une ou plusieurs nervures radiales. La ou les nervures peuvent comprendre une ou plusieurs nervures de contact. La ou les nervures peuvent coopérer avec une surface intérieure de la chambre de combustion, par exemple lorsqu'elle se déplace le long de l'ensemble d'entraînement.

Plus précisément, l'ensemble d'entraînement peut comprendre un boîtier à partir duquel le guide fait saillie radialement, le boîtier comprenant en outre une ou plusieurs nervures de contact radiales qui coopèrent avec une surface intérieure de la chambre de combustion lorsqu'elle se déplace le long de l'ensemble d'entraînement.

La surface intérieure de la chambre de combustion peut comprendre une ou plusieurs nervures, par exemple une ou plusieurs nervures radiales. La ou les nervures peuvent comprendre une ou plusieurs nervures de contact.

La ou les nervures peuvent coopérer avec le boîtier, par exemple lorsque la chambre de combustion se déplace le long de l'ensemble d'entraînement.

Plus précisément, la surface intérieure de la chambre de combustion comprend une ou plusieurs nervures de contact radiales qui coopèrent avec le boîtier lorsqu'elle se déplace le long de l'ensemble d'entraînement.

L'outil d'enfoncement peut comprendre un outil à combustion. L'outil d'enfoncement peut être doté d'un moteur à combustion interne, par exemple pour l'enfoncement des éléments de fixation.

Plus précisément, l'outil d'enfoncement peut comprendre un outil à combustion doté d'un moteur à combustion interne pour l'enfoncement des éléments de fixation.

L'outil d'enfoncement peut comprendre une cloueuse ou une agrafeuse.

Pour éviter tout doute, toutes les caractéristiques décrites ici s'appliquent également à tout aspect de l'invention.

Pour éviter toute ambiguïté, les termes "peut", "et/ou", "par exemple", et tout autre terme similaire utilisés dans le présent document doivent être interprétés comme non limitatifs, de sorte que toute caractéristique ainsi décrite ne doit pas nécessairement être présente.

### Brève description des figures

D'autres caractéristiques et avantages de l'invention apparaitront au cours de la lecture de la description détaillée qui va suivre pour la compréhension de laquelle on se reportera aux dessins annexés dans lesquels :
[Fig. 1] la figure 1 illustre une vue en perspective d'un l'outil d'enfoncement selon un exemple ;
[Fig. 2] la figure 2 illustre une vue similaire à celle de la figure 1 avec le carter supérieur enlevé;
[Fig. 3] la figure 3 illustre une vue similaire à celle de la figure 2 d'un côté opposé de l'outil d'enfoncement ;
[Fig. 4] la figure 4 illustre une vue en perspective de l'ensemble de libération de l'outil d'enfoncement des figures 1 à 3 ;
[Fig. 5] la figure 5 illustre une vue en coupe en perspective montrant la disposition du rouleau, du palpeur, du bras de palpeur et du ressort de l'ensemble de libération ;
[Fig. 6] la figure 6 illustre une vue en coupe agrandie de la région du ressort et du bras de palpeur montrant la butée pour limiter le mouvement de la chambre de combustion ; et
[Fig. 7] la figure 7 illustre une vue en coupe agrandie de la région des nervures de guidage et du bras de palpeur.

### Description détaillée de l'invention

En se référant maintenant aux figures, on peut voir un outil d'enfoncement d'éléments de fixation 1. L'outil d'enfoncement 1 comprend un outil à combustion, telle qu'une cloueuse ou une agrafeuse. L'outil d'enfoncement 1 comprend un corps 10 avec un carter supérieur 11, une poignée 12 avec une gâchette 13 et un bras de support de magasin 14 pour tenir un magasin d'éléments de fixation (non représentés) à enfoncer dans un substrat.

Le corps 10 de l'outil d'enfoncement 1 abrite un ensemble d'entraînement 2, doté d'un boîtier 20 abritant un moteur à combustion interne 21 dans cet exemple, pour l'enfoncement des éléments de fixation. Plus précisément, l'ensemble d'entraînement 2 est opérable pour entraîner un élément de fixation le long d'un axe A. Le boîtier 20 comprend un premier côté 22, un deuxième côté 23, une pluralité de nervures de contact radiales 24 espacées autour du boîtier 20 et une paire de nervures de guidage 25 faisant saillie du premier côté 22.

L'outil d'enfoncement 1 comprend également un ensemble de libération 3 (illustré à la figure 4), qui comprend une chambre de combustion 30. La chambre de combustion 30 entoure le boîtier 20 de l'ensemble d'entraînement 2 et comprend un premier côté 31, un deuxième côté 32 et une surface intérieure 33. La chambre de combustion 30 est mobile le long de l'axe A. Les nervures de contact radiales 24 du boîtier 20 coopèrent avec la surface intérieure 33 de la chambre de combustion 30 et la centralisent lorsqu'elle se déplace le long de l'axe A.

L'ensemble de libération 3 est actionné par un palpeur 4 relié à la chambre de combustion 30. Le palpeur 4 comprend une pluralité de pointes de contact 40 destinées à entrer en contact avec un substrat, afin de déplacer la chambre de combustion 30 le long de l'ensemble d'entraînement 2 pour permettre sélectivement à l'ensemble d'entraînement 2 d'opérer.

La chambre de combustion 30 comprend également un rouleau 5. La chambre de combustion 30 est sollicitée par un ressort 6 (illustré à les figures 5 et 6) vers une position de désactivation, dans laquelle le fonctionnement de l'ensemble d'entraînement 2 est empêché.

Le palpeur 4 est relié au premier côté 31 de la chambre de combustion 30 par un bras de palpeur 7, tandis que le rouleau 5 est monté sur le deuxième côté 32 de la chambre de combustion 30, opposé au premier côté 31. Le palpeur 4 n'est pas relié au deuxième côté 32 de la chambre de combustion 30, et le premier côté 31 de la chambre de combustion 30 est dépourvu de rouleau.

Le rouleau 5 s'engage de manière roulante dans l'ensemble d'entraînement 2 lorsque la chambre de combustion 30 se déplace le long de celui-ci. Plus précisément, le rouleau 5 comprend une paire d'éléments roulants circulaires 50 tournant autour d'un axe 51, qui roulent le long du deuxième côté 23 du boîtier 20.

Le bras de palpeur 7 comprend une pièce de liaison 70, qui est reliée de manière pivotante à la chambre de combustion 30 par un axe 71, et une barre 72 reliant le palpeur 4 à la pièce de liaison 70. Le moyen à ressort 6 se trouve entre l'ensemble d'entraînement 2 et le bras de palpeur 7 reliant le palpeur 4 à la chambre de combustion 30.

Plus précisément, la pièce de liaison 70 comprend une cavité 73, qui reçoit le ressort 6. La cavité entoure également une paire de butées 8 faisant saillie du premier côté 22 du boîtier 20. La paire de nervures de guidage 25 est située de part et d'autre de la pièce de liaison 70 pour fournir un guide permettant de guider le mouvement de la chambre de combustion 30 le long de l'ensemble d'entraînement 2. Il sera apprécié qu'un guide séparé puisse être fourni à cette fin.

Une autre butée 9 est montée sur le deuxième côté 23 du boîtier 20 et coopère avec le rouleau 5. Les butées 8, 9 limitent le mouvement de la chambre de combustion 30 le long du boîtier 20 de l'ensemble d'entraînement 2.

À la lumière de la description ci-dessus, l'homme du métier comprendra que l'invention fournit un dispositif simple de guidage et de support pour la chambre de combustion 30. Cela permet au palpeur 4 de n'être relié qu'à un seul côté de la chambre de combustion 30. L'homme de métier appréciera que cela facilite également l'utilisation d'une chambre de combustion 30 plus courte que celle qui serait nécessaire autrement.

L'homme du métier comprendra que les modes de réalisation décrits ci-dessus peuvent varier de nombreuses manières, à condition qu'ils soient cohérents avec la portée des revendications. Par exemple, il est envisagé de prévoir des rouleaux 5 des deux côtés ou même trois rouleaux 5 ou plus répartis uniformément sur la périphérie du boîtier 20. D'autres dispositions sont également envisagées sans sortir du cadre de l'invention.

### Liste des signes de références

- 1: outil d'enfoncement d'éléments de fixation
- 2: ensemble d'entraînement
- 20: boîtier
- 21: moteur à combustion interne
- A: axe
- 22: premier côté du boîtier
- 23: deuxième côté du boîtier
- 24: nervure de contact radiales du boîtier
- 25: nervure de guidage
- 3: ensemble de libération
- 30: chambre de combustion
- 31: premier côté du chambre de combustion
- 32: deuxième côté du chambre de combustion
- 33: surface intérieure du chambre de combustion
- 34: nervure de contact radiales du chambre de combustion
- 4: palpeur
- 40: pointe de contact du palpeur
- 5: rouleau
- 50: d'élément roulants circulaires du rouleau
- 51: axe du rouleau
- 52: porteur
- 6: ressort
- 7: bras de palpeur
- 70: pièce de liaison du bras de palpeur
- 71: axe du bras de palpeur
- 72: barre du bras de palpeur
- 73: cavité de la pièce de liaison
- 8: butée
- 9: butée

## Revendications

1. Outil d'enfoncement d'éléments de fixation (1), l'outil (1) comprenant :
un ensemble d'entraînement (2) opérable pour entraîner un élément de fixation le long d'un axe (A) ;
une chambre de combustion (30) entourant au moins partiellement l'ensemble d'entraînement (2) et mobile le long de l'axe (A) ; et
un palpeur (4) relié à la chambre de combustion (30) et configuré pour entrer en contact avec un substrat afin de déplacer la chambre de combustion (30) le long de l'ensemble d'entraînement (2) pour permettre sélectivement à l'ensemble d'entraînement (2) d'opérer ;
dans lequel la chambre de combustion (30) comprend un rouleau (5) qui s'engage de manière roulante dans l'ensemble d'entraînement (2) lorsque la chambre de combustion (30) se déplace le long de celui-ci.

2. Outil d'enfoncement (1) selon la revendication 1, dans lequel le palpeur (4) est relié à un premier côté (31) de la chambre de combustion (30) et le rouleau (5) est monté sur un deuxième côté (32) de la chambre de combustion (30) opposé au premier côté (31).

3. Outil d'enfoncement (1) selon la revendication 2, dans lequel le palpeur (4) n'est relié qu'au premier côté (31) de la chambre de combustion (30).

4. Outil d'enfoncement (1) selon la revendication 3, dans lequel le premier côté (31) de la chambre de combustion (30) est dépourvu de rouleau.

5. Outil d'enfoncement (1) selon l'une quelconque des revendications précédentes, dans lequel la chambre de combustion (30) est sollicitée vers une position de désactivation dans laquelle le fonctionnement de l'ensemble d'entraînement (2) est empêché.

6. Outil d'enfoncement (1) selon la revendication 5 comprenant un moyen à ressort (6) pour solliciter la chambre de combustion (30) vers la position de désactivation.

7. Outil d'enfoncement (1) selon la revendication 6, dans lequel le moyen à ressort (6) se trouve entre l'ensemble d'entraînement (2) et un bras (7) reliant le palpeur (4) à la chambre de combustion (30).

8. Outil d'enfoncement (1) selon l'une quelconque des revendications précédentes, dans lequel le palpeur (4) est relié de manière pivotante à la chambre de combustion (30).

9. Outil d'enfoncement (1) selon l'une quelconque des revendications précédentes comprenant une butée (8) pour limiter le mouvement de la chambre de combustion (30) le long de l'ensemble d'entraînement (2).

10. Outil d'enfoncement (1) selon l'une quelconque des revendications précédentes comprenant un guide (25) pour guider le mouvement de la chambre de combustion (30) le long de l'ensemble d'entraînement (2).

11. Outil d'enfoncement (1) selon la revendication 10 lorsqu'elle dépend de la revendication 7, dans lequel le guide comprend une paire de nervures de guidage située de part et d'autre du bras (7) pour guider le mouvement de la chambre de combustion (30) le long de l'ensemble d'entraînement (2).

12. Outil d'enfoncement (1) selon l'une quelconque des revendications 9 à 11, dans lequel l'ensemble d'entraînement (2) comprend un boîtier (20) à partir duquel le guide (25) fait saillie radialement, le boîtier (20) comprenant en outre une ou plusieurs nervures de contact radiales (24) qui coopèrent avec une surface intérieure (33) de la chambre de combustion (30) lorsqu'elle se déplace le long de l'ensemble d'entraînement (2).

13. Outil d'enfoncement (1) selon la revendication 12, dans lequel la surface intérieure (33) de la chambre de combustion (30) comprend une ou plusieurs nervures de contact radiales (34) qui coopèrent avec le boîtier (20) lorsqu'elle se déplace le long de l'ensemble d'entraînement (2).

14. Outil d'enfoncement (1) de l'une quelconque des revendications précédentes comprenant un outil à combustion doté d'un moteur à combustion interne (10) pour l'enfoncement des éléments de fixation.

15. Outil d'enfoncement (1) de l'une quelconque des revendications précédentes comprenant une cloueuse ou une agrafeuse.
